# EUROPÄISCHE PATENTSCHRIFT

(11) **EP 0 206 107 B1**
(45) Veröffentlichungstag und Bekanntmachung des Hinweises auf die Patenterteilung: **17.08.1988**
(21) Anmeldenummer: 86107927.5
(22) Anmeldetag: 10.06.1986
(51) Int. Cl.: F01D 5/14, F01D 5/28, F01D 5/30

(54) **Hybridschaufel aus Metall und Keramik zusammengesetzt**
Hybrid metal-ceramic turbine vane
Aube de turbine hybride métal-céramique

(30) Priorität: 19.06.1985 DE 3521782
(43) Veröffentlichungstag der Anmeldung: 30.12.1986
(73) Patentinhaber: MTU MOTOREN- UND TURBINEN-UNION MÜNCHEN GMBH, D-80976 München (DE)
(72) Erfinder: Hüther, Werner, Dr.-Ing., D-8047 Karlsfeld (DE)

(56) Entgegenhaltungen:
- EP-A- 0 118 020
- DE-A- 2 834 843
- DE-A- 3 110 096
- FR-A- 2 187 032
- GB-A- 2 027 495

## Beschreibung

Die Erfindung betrifft eine Hybridschaufel, insbesondere eine Leit- oder Laufschaufel einer Strömungsmaschine aus Metall-Keramik zusammengesetzt, wobei das temperaturfestere Material das außere Teil bildet. Es sind in dieser Art zusammengesetzte Schaufeln bereits bekannt aus DE-A-28 34 843 und DE-C-28 34 864.

In diesen Fällen kann es im Bereich der Querstifte zu lokalen Spannungsspitzen kommen, die die Bruchgefahr erhöhen, wie sie sich bei dem bekannten Aufbau von Hybridschaufeln ergibt aus
a) der unterschiedlichen Wärmedehnung von keramischem Hemd und Metallkern im jeweiligen Bereich einer Anlage- oder Anlagefläche,
b) daß die Auflagefläche einen innen umlaufenden Wulst hat und so einen relativ kleinen Kernquerschnitt bedingt,
c) daß die kleine Anlagefläche sich im Keramikhemd befindet und eine genaue Bearbeitung äußerst schwierig ist.

In der DE-A-3110 096 ist eine Schaufel mit den Merkmalen des Oberbegriffs von Anspruch 1 beschrieben. Ausgehend hiervon stellt sich für die Erfindung die Aufgabe, eine Schaufel zu schaffen, die die unterschiedlichen thermischen Ausdehnungskoeffizienten von metallischem Kern und keramischem Mantel - abhängig vom verwendeten Material - ausgleichen läßt, einen großen Kernquerschnitt gestattet und lokale Spannungsspitzen im keramischen Mantel vermeidet und beide leicht bearbeitbar sind.

Gelöst wird diese Aufgabe durch die Merkmale des Kennzeichens von Anspruch 1.

Die Lösung gemäß der Erfindung besteht darin, daß der Stift (7) mit dem Schaufelmantel (4) einstückig ausgebildet ist, daß der Kern (1) so U-förmig gestaltet ist, daß er mit seinen Schenkelenden über den Stift (7) in Schaufellängsrichtung in den Schaufelfuß (5) einschiebbar ist, wonach die Basis des Kerns (1) unter Zwischenlage eines Isolators (3) auf dem Stift (7) aufliegt und die Schenkelenden des Kerns (2) im Schaufelfuß (5) unlösbar festgelegt werden.

Der wesentliche Vorteil der Erfindung ist darin zu sehen, daß im Übergangsbereich Metall-/Keramik die Keramik druckbelastet ist. Dieser Übergangsbereich ist verhältnismäßig klein, so daß eine Wärmedehnung gefahrlos beherrschbar ist. Außerdem ist der Wärmeübergang vom Mantel auf den Kern verringert. Beide sind leicht bearbeitbar.

Weitere Ausgestaltungen der Erfindung sind in Unteransprüchen, der Beschreibung und Zeichnung eines Ausführungsbeispiels zu entnehmen. Für den metallischen Schaufelfuß und den metallischen Kern eignen sich Superlegierungen, Nickelbasislegierungen, Titanbasislegierungen und andere.

Das äußere hemdartige Teil besteht aus Keramik insbesondere aus faserverstärkter Keramik wie SiC-Fasern in SiC oder SiC-Fasern in Si₃N₄ oder Kohlenstoffaser verstärkter Kohlenstoff mit einer Siliziumkarbidschutzschicht.

In der beigefügten Zeichnung ist ein Ausführungsbeispiel der Erfindung rein schematisch dargestellt.

Es zeigen :
Fig. 1 Ansicht der neuartigen Hybridschaufel
Fig. 2 den Isolator als Zwischenlager
Fig. 3 den Kern der Hybridschaufel
Fig. 4 den Mantel der Hybridschaufel
Fig. 5 den Schaufelfuß
Fig. 6 einen Längsschnitt
Fig. 7 einen Querschnitt durch die Schaufel

Der Kern hat das Bezugszeichen 1, er ist einstückig, U-förmig und von einem Schlitz 2 durchsetzt, der sich in Längsrichtung der Schaufel erstreckt und nicht über die gesamte Länge geht, wie Fig. 3 zeigt, sondern an einer Basis früher endet. Die Breite des Schlitzes ist so bemessen, daß sie den Isolator 3, dargestellt in Fig. 2, der der Verbindung zwischen Kern 1 und Mantel 4 dient, aufnehmen kann. Der Mantel 4 hat eine größere Höhe als der Kern und einen Hohlraum 8 im Zentralbereich für die Aufnahme des Kerns 1. Der Fuß ist mit 5 bezeichnet und nimmt das Hemd 4 auf in einer Ausnehmung 6. Der Mantel hat einen Stift 7, der im Schlitz 2 zu liegen kommt.

Der Fuß 5 z.B. ein Schwalbenschwanzfuß oder ein Tannenbaumfuß nimmt auch den U-förmigen Kern 1 umgekehrt in seinem Zentrum auf. Er ist bevorzugt aus metallischem Material, gleich oder ähnlich wie der Kern 1 hergestellt, bevorzugt durch Erodieren aus Vollmaterial. Er kann auch in einem Feingußverfahren hergestellt werden.

Der Mantel 4 aus hochtemperaturfester Keramik wird vorzugsweise hergestellt durch Spritzguß eines sinterfähigen SiC-Materials oder Si₃N₄ oder durch kaltisostatisches Pressen eines Keramikpulvers in einer Form mit Kern und nachfolgender Bearbeitung des Grünlings zur Beinaheendform.

Der Kern 1 wird beispielsweise hergestellt durch Feinguß gewünschtenfalls ist eine Nachbearbeitung durch Schleifen möglich. Der Kern kann auch aus vollem, insbesondere metallischen Material erodiert werden oder einkristallin durch gerichtete Erstarrung im Gießverfahren hergestellt werden. Der Schlitz 2 der darin in üblicher Weise z.B. durch Fräsen hergestellt wird, wird an seinen Berührungsflächen mit dem Isolator 3 und dem Stift 7 geschliffen. Aber auch eine andere Feinbearbeitung ist anwendbar, die geeignet ist, glatte Parallelflächen zu liefern wie sie auch an dem Isolator gewünscht sind. Es soll hierdurch eine leichte Verschiebung von Mantel und Kern infolge Wärmedehnung im Betrieb ermöglicht werden. Die Parallelität der Auflageflächen zueinander sollte z. B. kleiner als 0,5 fJ.m sein. Der Isolator 3 sollte bevorzugt aus teilstabilisiertem Zirkonoxid als hochtemperaturfeste Keramik bestehen, insbesondere Y₂0₃ in ZrO_{z}.

Die Montage der neuen Hybridschaufel ist wie folgt :

Zunächst kommt der Isolator 3 auf dem Stift 7 des Schaufelmantels am oberen Ende des Schlitzes 2 zu liegen, wenn der U-förmige Kern umgekehrt in Schaufellängsrichtung von oben in den Mantel 4 hineingeschoben wird. Der Isolator 3 kann jetzt nicht mehr herausfallen. Mantel 4 und Kern 1 werden zusammengehalten und in den Schaufelfuß 5 hineingeschoben.

Danach werden Kern 1 und Fuß 5 von der Unterseite des Fußes her miteinander fest verbunden.

Es ist statt der dargestellten Ausführung auch möglich, den Kern 1 bis zur Spitze des Mantels 4 hin konisch zulaufen zu lassen, was eine Gewichtsersparnis und Entlastung des schaufelseitigen Endes des Kernes zur Folge hat. Zwischen Mantel 4 und Kern 1 kann noch ein Leitblech 9 oder dergl. Element zur Führung von Kühlluft durch die (nicht dargestellte) Radnabe und/oder Turbinenscheibe (Rotor) und durch den Fuß 5 in den Zwischenraum 10 der dann als Kühlluftkanal dient und einen Teil des Hohlraums 8 bildet (Fig. 5).

Das Leitblech 9 kann zugleich dem Strahlungsschutz dienen, d. h. es schirmt den Kern 1 vor Wärmeübergang vom Schaufelmantel 4 ab. Das Leitblech 9 berührt den Mantel 4 nicht, sondern ist mit Abstand zu Mantel und Kern im Fuß 5 befestigt, insbesondere eingelötet (Fig. 6).

## Patentansprüche

1. Schaufel für Strömungsmaschinen mit einem mit dem Schaufelfuß verbundenen metallischen Kern und einem diesen mit Abstand umgebenden keramischen Schaufelmantel, der über einen den Kern durchquerenden keramischen Stift mit dem Kern verbunden ist, dadurch gekennzeichnet, daß der Stift (7) mit dem Schaufelmantel (4) einstückig ausgebildet ist, daß der Kern (1) U-förmig gestaltet ist, daß er mit seinen Schenkelenden über den Stift (7) in Schaufellängsrichtung in den Schaufelmantel (4) soweit einschiebbar ist, daß die Basis des Kerns (1) unter Zwischenlage eines Isolators (3) auf dem Stift (7) aufliegt und die Schenkelenden des Kerns (2) im Schaufelfuß (5) unlösbar festgelegt sind.

2. Schaufel nach Anspruch 1, dadurch gekennzeichnet, daß der eingelegte Isolator ein feinbearbeitetes insbesondere geschliffenes Stück mit Parallelflächen zur den Anlageflächen in Bezug auf Kern bzw. Stift ausgebildet ist (für leichten Schiebesitz).

3. Schaufel nach Anspruch 1, dadurch gekennzeichnet, daß der Kern mit einem Schaufelfuß verlötet ist.

4. Schaufel nach einem der vorhergehenden Ansprüche, dadurch gekennzeichnet, daß der Kern aus einem Metall oder einer Metallegierung, einer Superlegierung oder dergleichen besteht.

5. Schaufel nach Anspruch 4, dadurch gekennzeichnet, daß der Kern aus einem Feingußteil, insbesondere mit gerichteter Erstarrung besteht.

6. Schaufel nach Anspruch 4, dadurch gekennzeichnet, daß der Kern einkristallin ist.

7. Schaufel nach einem der vorhergehenden Ansprüche, dadurch gekennzeichnet, daß das Hemd aus einer Hochtemperaturkeramik wie faserverstärktem Siliziumkarbid oder Siliziumnitrid besteht.

8. Schaufel nach Anspruch 7, dadurch gekennzeichnet, daß das Hemd durch Spritzguß hergestellt ist.

9. Schaufel nach Anspruch 1 bis 5, dadurch gekennzeichnet, daß das Hemd aus einem Hochtemperaturkeramikpulver insbesondere SiC oder Si₃N₄ geformt ist.

10. Schaufel nach Anspruch 9, dadurch gekennzeichnet, daß das Hemd kalt isostatisch gepreßt und grün bearbeitet ist.

11. Schaufel nach einem der vorhergehenden Ansprüche, dadurch gekennzeichnet, daß der Isolator aus einem teilstabilisierten Zirkonoxid besteht, bei dem alle Auflageflächen geschliffen sind.

12. Schaufel nach Anspruch 1, dadurch gekennzeichnet, daß der Kern konisch vom Schaufelfuß zur Schaufelspitze zulaufend ausgeführt ist.

13. Schaufel nach Anspruch 1, dadurch gekennzeichnet, daß ein Strahlungsschutz zwischen Kern und Mantel angeordnet ist und dieses Leitblech den Mantel nicht berührt.

14. Schaufel nach Anspruch 13, dadurch gekennzeichnet, daß zwischen Kern und Leitblech Kühlluft einführbar ist und/oder der Kern kühlbar ist.

15. Schaufel nach Anspruch 14, dadurch gekennzeichnet, daß in dem Kern längsgerichtete durchgehende Kühlkanäle angeordnet sind.

16. Schaufel nach einem der vorhergehenden Ansprüche, dadurch gekennzeichnet, daß der Schlitz im Kern zur Aufnahme von Isolator und Stift des Hemdes eine größere Breite besitzt und eine erheblich größere Länge bzw. Tiefe als Isolator und Stift.

17. Schaufel nach einem der vorhergehenden Ansprüche, dadurch gekennzeichnet, daß der Stift einen rechteckförmigen Querschnitt aufweist, der hochkantig im Schlitz angeordnet ist.

18. Schaufel nach einem der vorhergehenden Ansprüche, dadurch gekennzeichnet, daß der Isolator auf dem Stift im zusammengebauten Zustand im Gleit- oder Schiebesitz angeordnet ist.

19. Schaufel nach einem der vorhergehenden Ansprüche, dadurch gekennzeichnet, daß der zwischen Kern und Hemd einlegbare Isolator in Quaderform mit quadratischem Querschnitt ausgebildet ist.

## Claims

1. Blade for turbines, with a metallic core bonded to the blade root and, surrounding but spaced apart from the root, a ceramic blade shell which is connected to the core via a ceramic pin which traverses the core, characterised in that the pin (7) is constructed in one piece with the blade shell (4) and in that the core (1) is U-shaped and in that the ends of its arms can be pushed over the pin (7) and in the longitudinal direction of the blade and into the blade jacket (4) sufficiently that the base of the core (1) rests on the pin (7) through an interposed insulator (3) while the ends of the arms of the core (2) are inseparably fixed in the blade root (5).

2. Blade according to Claim 1, characterised in that the interposed insulator is a finely- machined, particularly ground, piece, with faces parallel with the bearing faces in relation to the core or pin (for an easy sliding fit).

3. Blade according to Claim 1, characterised in that the core is soldered to the blade root.

4. Blade according to one of the preceding Claims, characterised in that the core consists of a metal or a metal alloy, a super alloy or the like.

5. Blade according to Claim 4, characterised in that the core consists of a fine casting, particularly one with an orientated setting pattern.

6. Blade according to Claim 4, characterised in that the core is monocrystalline.

7. Blade according to one of the preceding Claims, characterised in that the shroud consists of a high-temperature ceramic material such as fibre-reinforced silicon carbide or silicon nitride.

8. Blade according to Claim 7, characterised in that the shroud is produced by injection moulding.

9. Blade according to Claim 1 to 5, characterised in that the shroud is moulded from a high-temperature ceramic powder, particularly SiC or SIgN₄.

10. Blade according to Claim 9, characterised in that the shroud is isostatically cold-pressed and machined while green.

11. Blade according to one of the preceding Claims, characterised in that the insulator consists of a partly stabilised zirconium oxide and has all its supporting faces ground.

12. Blade according to Claim 1, characterised in that the core is constructed to converge conically from the blade root to the blade tip.

13. Blade according to Claim 1, characterised in that there is a radiation shield between core and shell and in that this baffle does not touch the jacket.

14. Blade according to Claim 13, characterised in that cooling air can be introduced between the core and the baffle and/or the core is adapted to be cooled.

15. Blade according to Claim 14, characterised in that continuous and longitudinally directed cooling passages are disposed in the core.

16. Blade according to one of the preceding Claims, characterised in that the slot in the core, intended to accommodate the insulator and the pin of the shroud, is of greater width and of considerably greater length or depth than the insulator and the pin.

17. Blade according to one of the preceding Claims, characterised in that the pin has a rectangular cross-section and is disposed edgewise in the slot.

18. Blade according to one of the preceding Claims, characterised in that the insulator is disposed on the pin in the assembled condition with a sliding or push-type fit.

19. Blade according to one of the preceding Claims, characterised in that the insulator which can be inserted between the core and the shroud is constructed in a block shape and has a square cross-section.

## Revendications

1. Aube pour turbo-machines, avec un noyau métallique relié au pied de l'aube et une enveloppe en céramique de l'aube, entourant ce noyau à une certaine distance et qui est reliée à ce noyau par une broche en céramique traversant ce noyau, aube caractérisée en ce que la broche (7) est formée d'une seule pièce avec l'enveloppe (4) de l'aube, que le noyau (1) est en forme de U, qu'il peut être introduit, par les extrémités de ses branches, par dessus la broche (7) dans l'enveloppe (4) de l'aube en direction longitudinale de celle-ci, jusqu'à ce que la base du noyau (1) s'applique, avec interposition d'un isolateur (3), sur la broche (7), et les extrémités des branches du noyau (2) sont fixées de façon inamovible dans le pied (5) de l'aube.

2. Aube selon la revendication 1, caractérisée en ce que l'isolateur ainsi interposé, est une pièce ayant subi un finissage, notamment une rectification, avec des faces parallèles aux surfaces d'appui sur le noyau ou la broche (pour faciliter l'ajustage en appui).

3. Aube selon la revendication 1, caractérisée en ce que le noyau est brasé avec le pied de l'aube.

4. Aube selon une des précédentes revendications, caractérisée en ce que le noyau est constitué par un métal, ou bien un alliage métallique, un super-alliage ou analogue.

5. Aube selon la revendication 4, caractérisée en ce que le noyau est constitué par une pièce de fonderie de précision, notamment avec une solidification dirigée.

6. Aube selon la revendication 4, caractérisée en ce que le noyau est monocristallin.

7. Aube selon une des précédentes revendications, caractérisée en ce que la chemise est constituée par une céramique à haute température, telle qu'un carbure de silicium ou un nitrure de silicium renforcé par des fibres.

8. Aube selon la revendication 7, caractérisée en ce que la chemise est réalisée en moulage par injection.

9. Aube selon les revendications 1 à 5, caractérisée en ce que la chemise est mise en forme à partir d'une poudre de céramique à haute température, notamment de SiC ou de Sₗ₃Nq.

10. Aube selon la revendication 9, caractérisée en ce que la chemise est pressée isostatiquement à froid et usinée à l'état frais.

11. Aube selon une des précédentes revendications, caractérisée en ce que l'isolateur est constitué par un oxyde de zirconium partiellement stabilisé, dont toutes les surfaces d'appui sont rectifiées.

12. Aube selon la revendication 1, caractérisée en ce que le noyau est réalisé sous une forme conique en allant du pied de l'aube à la pointe de l'aube.

13. Aube selon la revendication 1, caractérisée en ce qu'une protection contre le rayonnement est disposée entre le noyau et l'enveloppe et que cette tôle conductrice n'est pas en contact avec l'enveloppe.

14. Aube selon la revendication 13, caractérisée en ce que de l'air de refroidissement peut être introduit entre le noyau et la tôle conductrice et/ou que le noyau est susceptible d'être refroidi.

15. Aube selon la revendication 14, caractérisée en ce que des canaux de refroidissement traversants, orientés longitudinalement, sont disposés dans le noyau.

16. Aube selon une des précédentes revendications, caractérisée en ce que la fente dans le noyau, destinée à recevoir l'isolateur et la broche de la chemise, a une largeur plus grande et une longueur ainsi qu'une profondeur notablement plus grande que l'isolateur et la broche.

17. Aube selon une des précédentes revendications, caractérisée en ce que la broche a une section transversale rectangulaire, qui est disposée de chant dans la fente.

18. Aube selon une des précédentes revendications, caractérisée en ce que l'isolateur, lorsqu'il est monté sur la broche, est en position de glissement ou d'appui.

19. Aube selon une des précédentes revendications, caractérisée en ce que l'isolateur inséré entre le noyau et la chemise est de forme parallélépipédique avec une section transversale carrée.
